# EUROPÄISCHE PATENTSCHRIFT

(11) **EP 0 319 878 B1**
(45) Veröffentlichungstag und Bekanntmachung des Hinweises auf die Patenterteilung: **18.09.1991**
(21) Anmeldenummer: 88120230.3
(22) Anmeldetag: 03.12.1988
(51) Int. Cl.: F24C 15/20

(54) **Einbaubratofen mit einer Einrichtung zur Wrasenabführung**
Built-in cooking oven with an equipment for removal of vapor
Four de cuisson à montage encastré avec un dispsitif de transport des vapeurs

(30) Priorität: 10.12.1987 DE 3741763
(43) Veröffentlichungstag der Anmeldung: 14.06.1989
(73) Patentinhaber: Licentia Patent-Verwaltungs-GmbH, 60596 Frankfurt (DE)
(72) Erfinder: Straninger, Helmut, D-8500 Nürnberg (DE); Neukamm, Alwin, D-8506 Langenzenn (DE); Seitz, Johann, D-8500 Nürnberg (DE)
(74) Vertreter: Kuhn, Rudolf, Ing.(grad)

(56) Entgegenhaltungen:
- DE-A- 2 742 377
- US-A- 1 838 684
- US-A- 2 674 991
- US-A- 3 847 135
- PATENT ABSTRACTS OF JAPAN, Band 8, Nr. 267 (M-343)[1704], 7. Dezember 1984; & JP-A-59 137 731 (MATSUSHITA DENKI SANGYO K.K.) 07-08-1984

## Beschreibung

Die Erfindung betrifft einen Einbaubratofen nach dem Oberbegriff des Patentanspruchs.

Ein Einbaubratofen dieser Art ist aus der DE-A-2741917 bekannt. Bei diesem Einbaubratofen weist der Wrasenkanal der Wrasenabführungseinrichtung, der die Wrasenöffnung in der Bratofenmuffeldecke mit der Wrasenöffnung im Kochfeld verbindet, mehrere Krümmungen auf. Dadurch wird der Wrasenstrom auf seinem Weg mehrmals umgelenkt. Dies führt zu einer Herabsetzung der Wrasen-Abzugsgeschwindigkeit. Die Folge davon ist, daß der heiße Wrasen vorzeitig abkühlt und an den kühleren Wandflächen des Wrasenabführungskanales kondensiert. Eine weitere Schwierigkeit bereitet auch das Ankoppeln des an der Wrasenanschlußöffnung der Bratofenmuffel angebrachten Wrasenabführungskanalteils mit dem Verbindungsteil im Kochfeldbereich unterhalb der Arbeitsplatte, da die Ankoppel- bzw. Verbindungsstelle nicht von oben her einsehbar und daher auch nicht ausgerichtet werden kann. Des weiteren ist hier der konstruktive und materialmäßige Aufwand beträchtlich und führt dadurch zu einer teueren Fertigung, die bei hohen Stückzahlen in der Konsumgüter-Industrie unbedingt vermieden werden sollte.

Weiterhin ist eine Wrasenabführungseinrichtung für einen unterbaufähigen Bratofen aus dem Patent Abstract of Japan, Band 8, Nr. 267, vom 07.12.1984 bekannt, die aus einem vertikalen Rohrzylinder besteht, der auf der Wrasenöffnung des Bratofens gesetzt und innerhalb eines den Bratofen-Überbau durchsetzenden Schachtes geführt ist und im Bereich einer Öffnung in der Oberseite des Überbaus frei endet. Diese Öffnung ist durch eine am Bratofen-Überbau angebrachte Auslaßhaube überdeckt. Bei dieser Wrasenabführungseinrichtung sind wohl die beiden zu verbindenden Wrasenöffnungen zueinander korrespondierend angeordnet, jedoch läßt bei dieser Einrichtung der Zugang bzw. Zugriff zum Zwecke einer Reinigung durch den Benutzer noch Wünsche offen.

Der Erfindung liegt die Aufgabe zugrunde, eine Wrasenabführungseinrichtung für einen Einbaubratofen der in Rede stehenden Art zu schaffen, die einerseits einen kurzen Strömungsweg aufweist, so daß der Wrasen aus der Bratofenmuffel zügig und ohne nennenswerte Abkühlung (Kondensatbildung) zur Austrittsöffnung im Kochfeld strömen kann und die andererseits nach Einbringen des Bratofens unter der Arbeitsplatte und nach Montage des Kochfeldes in der Arbeitsplatte mühelos zusammengekoppelt werden kann.

Die Lösung dieser Aufgabe gemäß der Erfindung ist dem kennzeichnenden Teil des Patentanspruchs zu entnehmen.

Die vorgeschlagene Wrasenabzugseinrichtung zeichnet sich durch einen besonders kurzen Wrasenabführungsweg aus. Die Herstellung der Verbindung zwischen Kochfeld und Bratofenmuffel ist leicht durchführbar, da ein Zugriff von oben her durch die Abzugsöffnung im Kochfeldbereich zum Ausrichten des an der Bratofenmuffel angebrachten Kanalteils möglich ist. Des weiteren kann auch die das Kochfeld lose durchsetzende Rohrhülse zwecks Reinigung jederzeit mit einem Handgriff herausgenommen werden.

Ein Ausführungsbeispiel der Erfindung ist in der Zeichnung dargestellt und wird anhand dieser nachfolgend näher beschrieben.

Die Zeichnung zeigt einen Ausschnitt aus der deckenseitigen Muffelwand eines Ein- bzw. Unterbaubratofens mit der darüber angeordneten Arbeitsplatte mit eingelassenem Kochfeld und mit der diese beiden Teile verbindenden Wrasenabzugseinrichtung in Schnittdarstellung sowie mögliche Lagen der Wrasenöffnung im Kochfeld, zu der eine Verbindung durch Ausrichten des Wrasenabführungskanals herstellbar ist.

Mit 1 ist eine nur teilweise dargestellte Bratofenmuffel bezeichnet, die wesentlicher Bestandteil eines Ein- bzw. Unterbaubratofens ist. Die Wände der Bratofenmuffel 1 sind mit einer üblichen thermischen Isolierschicht 2 umgeben. In der Bratofenmuffeldecke 3 ist eine Wrasenöffnung 4 ausgebildet, die zweckmäßig im hinteren Teil bzw. Abschnitt der Muffeldecke gelegt ist. In Verlängerung der Wrasenöffnung 4 ist an der Bratofenmuffeldecke 3 ein die Isolierschicht 2 durchsetzender Flanschrohrstutzen 5 befestigt. Oberhalb der Isolierschicht 2 ist die Bratofengehäuseabdeckung 6 angeordnet, die eine mit dem Flanschrohrstutzen 5 korrespondierende Durchführungsöffnung 7 aufweist. In dem Flanschrohrstutzen 5 ist ein Rohrkörper 8 zentriert, der aus einem starren Rohrstück oder aus einem Metallschlauch bestehen kann. Das freie bzw. Ankoppelende 9 des Rohrkörpers 8 ist zweckmäßig nach außen zu erweitert, d.h. trichterartig ausgebildet.

Der beschriebene Einbaubratofen ist unterhalb einer in der Regel aus holzartigem Material bestehenden und mehrere Einheiten einer Küchenmöbelzeile abdeckenden Arbeitsplatte 10 angeordnet. In der Arbeitsplatte 10 ist ein Kochfeld 11 eingelassen, das beim beschriebenen Ausführungsbeispiel ein Glaskeramikkochfeld mit einer die Kochstellenbeheizungen tragenden Bodenwanne 12 ist. Im hinteren Teil bzw. Randbereich des Kochfeldes 11 und korrespondierend dazu in der Bodenwanne 12 ist je eine Wrasenöffnung 13 bzw. 13′ ausgebildet. Durch diese Öffnungen ist von oben her eine lose Rohrhülse 14 einführbar, welche die Tiefe des Kochfeldes 11 durchsetzt und in angekoppeltem Eingriff mit dem trichterartigen Ankoppelende 9 des Rohrkörpers 8 an der Bratofenmuffeldecke 3 bringbar ist. Die Rohrhülse 14 besitzt einen sich auf der Oberseite des Kochfeldes 11 abstützenden Auflagerand 15. Die Rohrhülse 14 kann auch zwecks Abschluß mit einer pilzartigen, entsprechende Wrasenauslaßöffnungen versehenen Abdeckkappe ausgerüstet werden.

Dadurch, daß die Zusammenkoppelung des Rohrkörpers 8 mit der Rohrhülse 14 praktisch in vertikaler Richtung ausführbar ist, wird der kürzeste Wrasenweg zwischen dem Kochfeld 11 und der Bratofenmuffel 1 hergestellt. Des weiteren erlaubt die korrespondierende Anordnung der Öffnungen 13, 13′ im Kochfeld 11 und des Rohrkörpers 8 einen sichtbaren Eingriff von der Oberseite des Kochfeldes 11 her und damit ein Ausrichten des Rohrkörpers 8 in bezug zu den Öffnungen 13, 13′. Damit können Toleranzen sowohl bei den verschiedensten Kochfeldern als auch von der Senkrechten abweichende Lagen des Rohrkörpers 8 ausgeglichen und dieser in Deckung mit den Öffnungen 13, 13′ im Kochfeld 11 gebracht werden, so daß stets eine zuverlässige und damit sichere Zusammenkoppelung der in den Öffnungen 13, 13′ einführbaren losen Rohrhülse 14 mit dem Rohrkörper 8 gewährleistet ist.

## Patentansprüche

1. Einbaubratofen mit einem in einer Arbeitsplatte einer Küchenmöbelzeile eingebauten Kochfeld (11) und einer Einrichtung zur Wrasenabführung aus dessen Bratofenmuffel (1) über das Kochfeld (11), die aus einer im hinteren Teil der Bratofenmuffeldecke (3) ausgebildeten Wrasenöffnung (4), einer Wrasenöffnung (13, 13′) im Kochfeld (11) sowie einen die Wrasenöffnungen (4; 13, 13′) miteinander verbindenden Wrasenabführungskanal besteht, gekennzeichnet durch folgende Merkmale:
― die Wrasenöffnungen (4; 13, 13′) sind zueinander korrespondierend angeordnet,
― der Wrasenabführungskanal ist aus einem der Wrasenöffnung (4) der Bratofenmuffel (1) zugeordneten Rohrkörper (8) und einer das Kochfeld (11) durchsetzenden losen Rohrhülse (14) gebildet,
― der Rohrkörper (8) besitzt ein trichterartiges Ankoppelende (9) für die durch die Wrasenabführungsöffnungen (13, 13′) im Kochfeld (11) in vertikaler Richtung einführbare Rohrhülse (14),
― die lose Rohrhülse (14) ist mit einem sich auf dem Randbereich der Kochfeld-Wrasenöffnung (13) abstützenden Auflagerand (15) versehen.

## Claims

1. Built-in cooking oven with a cooking panel (11) installed in a work surface of a kitchen unit and with a device for discharging vapour from its cooking oven muffle (1) via the cooking panel (11), the device consisting of a vapour aperture (4) formed in the rear part of the cooking oven muffle cover (3), a vapour aperture (13, 13′) in the cooking panel (11) and a vapour discharge channel joining the vapour apertures (4; 13, 13′) together, characterised by the following features:
― the vapour apertures (4; 13, 13′) are arranged corresponding to one another,
― the vapour discharge channel is formed of a tubular body (8) associated with the cooking oven muffle (1) and of a loose tubular sleeve (14) traversing the cooking panel (11),
― the tubular body (8) has a funnel-like connecting end (9) for the tubular sleeve (14) insertable through the vapour discharge apertures (13, 13′) in the cooking panel (11) in the vertical direction,
― the loose tubular sleeve (14) is provided with a support edge (15) resting on the edge region of the cooking panel vapour aperture (13).

## Revendications

1. Four de cuisson à montage encastré comprenant une plaque de cuisson (11) encastrée dans un plan de travail recouvrant une rangée de meubles de cuisine ainsi qu'un dispositif pour évacuter les vapeurs du moufle (1) du four de cuisson par la plaque de cuisson (11), ce dispositif étant constitué par une ouverture (4) destinée à la vapeur pratiquée dans la partie arrière du dessus (3) du moufle du four, d'une ouverture (13, 13′) destinée à l'évacuation de la vapeur prévue dans la plaque de cuisson (11) ainsi que par un conduit d'évacuation des vapeurs reliant les ouvertures destinées à l'évacuation de la vapeur (4; 13, 13′) les unes aux autres, caractérisé par les caractéristiques suivantes:
― les ouvertures (4; 13, 13′) destinées à l'évacuation de la vapeur sont disposées de façon convergante,
― le conduit d'évacuation des vapeurs est constitué par un élément tubulaire (8) associé à l'ouverture (4) destinée à l'évacuation de la vapeur du moufle du four (1) et par une gaine tubulaire (14) amovible traversant la plaque de cuisson (11),
― l'élément tubulaire (8) présente une extrémité de raccordement (9) de forme de conique destinée au raccordement de la gaine tubulaire (14) pouvant être introduite, dans le sens vertical, à travers les ouvertures (13, 13′) destinées à l'évacuation de la vapeur, dans la plaque de cuisson (11),
― la gaine tubulaire (14) amovible présente un bord d'appui (15) supporté sur la zone de bord de l'ouverture destinée à l'évacuation de la vapeur (13) de la plaque de cuisson.
